# EUROPÄISCHE PATENTSCHRIFT

(11) **EP 1 787 760 B1**
(45) Veröffentlichungstag und Bekanntmachung des Hinweises auf die Patenterteilung: **24.02.2010**
(21) Anmeldenummer: 06123837.4
(22) Anmeldetag: 10.11.2006
(51) Int. Cl.: B25D 17/04, B25F 5/00, H01B 3/30

(54) **Handwerkzeuggerät mit geschäumter Verkabelung**
Hand tool with foamed cable
Outil à main avec câble gainé de mousse

(30) Priorität: 21.11.2005 DE 102005000161
(43) Veröffentlichungstag der Anmeldung: 23.05.2007
(73) Patentinhaber: HILTI Aktiengesellschaft, 9494 Schaan (LI)
(72) Erfinder: Ege, Manfred, 82386 Huglfing (DE); Paszehr, Kay, 82237 Wörthsee (DE); Lübkert, Ernst-Rudolf, 86899 Landsberg (DE)
(74) Vertreter: Wildi, Roland

(56) Entgegenhaltungen:
- EP-A- 1 059 644
- EP-A- 1 510 300
- EP-A- 1 529 602
- EP-A1- 0 212 645
- DE-A1- 3 151 235
- DE-A1- 10 254 813
- DE-A1- 19 513 914
- DE-A1- 19 939 112
- GB-A- 1 313 022
- GB-A- 1 476 371
- US-A1- 4 734 545
- US-A1- 4 980 386
- US-A1- 5 688 860

## Beschreibung

Die Erfindung betrifft ein Handwerkzeuggerät, das im Betrieb Vibrationen erzeugt, wie insbesondere ein elektrischer Bohrhammer, ein Meißel- oder Schlagbohrgerät, eine motorbetriebene Säge, wie insbesondere eine Stich- oder Säbelsäge, oder ein Trenn- oder Schleifgerät, wie insbesondere ein Winkelschleifgerät. Das Handwerkzeuggerät weist ein Hauptgehäuse, in dem ein Antriebsmotor untergebracht ist, und ein Griffgehäuse auf. Das Griffgehäuse ist gegenüber dem Hauptgehäuse in wenigstens einer Raumrichtung begrenzt beweglich gehalten. Zudem ist an dem Griffgehäuse ein durch einen Drücker betätigbarer Motorschalter vorgesehen, der über eine Verkabelung mit dem Antriebsmotor elektrisch verbunden ist. Die Verkabelung weist wenigstens abschnittsweise zwei parallel verlagte Litzen auf.

Aufgrund der relativen Beweglichkeit des Griffgehäuses zum Hauptgehäuse können bei derartigen Handwerkzeuggeräten vibrationsmindemde Mittel vorgesehen werden. Diese sind als Feder- oder Dämpfungsmittel ausgeformt und wirken zwischen den genannten Gehäuseteilen. Auf diese Weise ist es möglich die Übertragung von im Betrieb am Hauptgehäuse auftretenden Vibrationen auf das Griffgehäuse deutlich zu reduzieren.

Aus EP 1 529 602 A2 ist eine vibrationsmindernde Vorrichtung eines Werkzeuggerätes bekannt, die in einem Verbindungsbereich zwischen einem Griffgehäuse und einem Hauptgehäuse wirkt. Im Verbindungsbereich weist das Hauptgehäuse zwei Lageröffnungen auf, durch die jeweils ein verschiebbares Verbindungselement ragt. Beide Verbindungselemente sind an einem Ende mit dem Griffgehäuse und an dem anderen Ende mit einer gegen eine Federkraft verschwenkbaren Lagervorrichtung verbunden. Das Griffgehäuse ist auf diese Weise entgegen der Federkraft gegenüber dem Hauptgehäuse verschiebbar gehalten. Dabei ist in dem Griffgehäuse ein Schalter untergebracht, der über mehrere Litzen mit einem Motor im Hauptgehäuse elektrisch verbunden ist. Die Verkabelung ist hierzu durch eine der Lageröffnungen geführt.

Nachteilig an dem bekannten Werkzeuggerät ist, dass die Litzen im Verbindungsbereich lose angeordnet sind und dabei sowohl aneinander als auch an Gehäuseteilen anliegen. Durch die im Betrieb infolge der Vibrationen auftretende Relativbewegung zwischen dem Griffgehäuse und dem Hauptgehäuse kommt es zu Relativbewegungen der Litzen untereinander und gegenüber dem Gehäuse. Diese Relativbewegungen können leicht zur Folge haben, dass sich eine Litze verklemmt oder dass die Litzen aneinander oder am Gehäuse reiben. Hierdurch kann es, insbesondere bei Vorhandensein von Bohrmehl im Gehäuseinneren, schnell zu Beschädigungen der Verkabelung kommen, die zum Ausfall des Werkzeuggerätes führen kann.

Aus der DE 199 39 112 A1 ist eine Kabelummantelung aus einem thermoplastischen Polyurethan bekannt.

Der vorliegenden Erfindung liegt die Aufgabe zugrunde, bei einem Werkzeuggerät mit einem gegenüber dem Hauptgehäuse vibrationsmindernd gelagerten Griffgehäuse mit Motorschalter die genannten Nachteile zu vermeiden und die Verkabelung gegen Beschädigungen zu schützen.

Erfindungsgemäss wird die Aufgabe dadurch gelöst, dass die Litzen in einem aufgeschäumten Schutzmantel derart eingebettet sind, dass sie zueinander weitestgehend festgelegt sind. Hierdurch werden ein Aneinandereiben der beiden Litzen und daraus entstehende Beschädigungen vermieden. Darüber hinaus können auf diese Weise zwei oder mehr Litzen gleichzeitig gehandhabt werden, was die Montage der Verkabelung im Werkzeuggerät erheblich vereinfacht. Durch einen solchen Schutzmantel aus geschäumtem Material können Beschädigungen der Litzen durch Reibung wirkungsvoll verhindert werden, zudem kann der Schutzmantel ausreichend steif ausgeführt werden, um ein Verklemmen der Verkabelung zwischen zwei sich im Betrieb zueinander bewegenden Teilen zu verhindern.

Dabei ist es ferner günstig, wenn die parallel verlegten Litzen im Schutzmantel zueinander beabstandet angeordnet sind, um auch bei grossen Beanspruchungen jegliches Aneinanderreiben und daraus entstehende Beschädigungen der Litzen ausschliessen zu können.

Vorteilhafterweise weist der Schutzmantel mindestens eine streckbare Krümmung auf. Unter streckbar ist dabei zu verstehen, dass der Schutzmantel zumindest über einen Abschnitt der Krümmung an keinem Element des Werkzeuggerätes festgelegt ist. Durch eine derartige streckbare Krümmung erhält man auch im eingebauten Zustand der Verkabelung ein Längenspiel des Schutzmantels beziehungsweise der Litzen, wodurch diese beispielsweise die im Betrieb durch die Relativbewegungen des Griffgehäuses zum Hauptgehäuse auftretenden Abstandsänderungen zwischen Anschlussbereichen oder elektrischen beziehungsweise elektronischen Elementen besser aufnehmen können. Auf diese Weise kann die Gefahr von Beschädigungen an den Litzen beziehungsweise an deren elektrischen Verbindungen weiter vermindert werden. Zudem kann durch das Längenspiel der betreffende Anschlussbereich oder das betreffende Element gegenüber den anderen Anschlussbereichen oder Elementen verlagert werden, um, beispielsweise bei Reparaturen oder bei der Montage, einen besseren Zugriff zu erreichen.

Bevorzugterweise ist in den Schutzmantel mindestens ein elektrisches beziehungsweise elektronisches Bauelement eingeschäumt, das mit der Verkabelung verbunden ist. Hierdurch erhalten neben der Verkabelung auch elektrische beziehungsweise elektronische Bauteile, wie beispielsweise Kondensatoren, einen wirksamen Schutz gegen Beschädigungen infolge von im Betrieb auftretenden Vibrationen oder Schlägen. Zudem kann auf diese Weise bei einer gewissen Steifigkeit des Schutzmantels eine besonders leicht einbaubare Montagegruppe hergestellt werden. Diese kann beispielsweise getrennt vom übrigen Werkzeuggerät produziert und erst bei dessen Endmontage in dieses eingesetzt werden.

Vorteilhafterweise bildet der Schutzmantel Klemmkörper aus, die mit gehäusefesten Lagermitteln verbindbar sind. Auf diese Weise kann der Schutzmantel zusammen mit der Verkabelung und gegebenenfalls mit weiteren darin eingeschäumten technischen oder elektronischen Bauteilen schnell und sicher in das Werkzeuggerät eingebaut werden. Dabei kann der Schutzmantel exakt so positioniert werden, dass eine ausreichende Bewegungsfreiheit zum Ausgleich der am Gehäuse auftretenden Relativbewegungen ohne Beschädigungen durch Reibung gewährleistet ist.

In einer besonders vorteilhaften Ausführungsform ist der Schutzmantel aus duroplastischem Polyurethan-Schaum hergestellt, was bei leichter Herstellung neben einer hohen Reibfestigkeit eine ausreichende Flexibilität gewährleistet.

Die Erfindung wird nachstehend anhand eines Ausführungsbeispieles näher erläutert. Es zeigen:
- Fig. 1: eine Seitenansicht einer Verkabelung eines erfindungsgemässen Handwerkzeuggerätes,
- Fig. 2: eine perspektivische Ansicht eines Kabelbaumes der Verkabelung nach Fig. 1,
- Fig. 3: eine Rückansicht der Verkabelung nach Fig. 1,
- Fig. 4a: einen Querschnitt durch einen Verbindungsstrang des Kabelbaumes in der Ebene IV-IV aus Fig. 1 mit aneinander festgelegten Litzen und
- Fig. 4b: einen Querschnitt durch einen Verbindungsstrang des Kabelbaumes in der Ebene IV-IV aus Fig. 1 mit zueinander beabstandeten Litzen.

Fig. 1 zeigt ein elektrisches Handwerkzeuggerät 2 in Form eines Meisselgerätes mit einem zweiteiligen Gehäuse 4. Dieses weist ein Griffgehäuse 6 auf, das über durch Federn dargestellte Vibrationsminderungsmittel 8 an einem Hauptgehäuse 10 gehalten ist. Hierbei können die Vibrationsminderungsmittel 8 durch federelastische Mittel, dämpfende Mittel oder durch Kombinationen aus beiden Mitteln gebildet sein. In jedem Fall ist das Griffgehäuse 6 entlang einer ersten Raumrichtung H, die parallel zu einer Arbeitsrichtung A des Handwerkzeuggerätes 2 liegt, gegenüber dem Hauptgehäuse 10 begrenzt beweglich gehalten. Darüber hinaus kann das Griffgehäuse 6 auch in einer der oder beiden senkrecht zur ersten Raumrichtung H stehenden Raumrichtungen gegenüber dem Hauptgehäuse 10 begrenzt beweglich gehalten sein.

In dem Hauptgehäuse 10 ist ein Antriebsmotor 12 des Handwerkzeuggerätes 2 untergebracht. Dieser ist über eine insgesamt mit 14 bezeichnete Verkabelung mit einem Motorschalter 16 einer Elektronik 18, in Form einer Regel- und Anzeigeelektronik, einem Netzkabel 20 und einem Kondensator 22 elektrisch verbunden, die am Griffgehäuse 6 gehalten sind. Hierzu weist die Verkabelung 14 einen Verbindungsstrang 24 auf, der eine elektrische Verbindung zwischen dem Griffgehäuse 6 und dem Hauptgehäuse 10 bildet.

Wie aus Fig. 2 zu entnehmen ist, weist die Verkabelung 14 einen Kabelbaum 26 auf. Dieser verbindet mittels mehrerer Litzen 28 einen Motoranschluss 30 zur elektrischen Verbindung mit dem Antriebsmotor 12 beziehungsweise dessen Leistungselektronik (nicht dargestellt), einen Schalteranschluss 32 zur elektrischen Verbindung mit dem Motorschalter 16, einen Elektronikanschluss 34 zur elektrischen Verbindung mit der Elektronik 18, einen Netzanschluss 36 zur elektrischen Verbindung mit dem Netzkabel 20 sowie den Kondensator 22 untereinander. Die Litzen 28 sind dabei über den grössten Teil ihrer Erstreckungslänge von einem Schutzmantel 28 aus duroplastischem Polyurethan-Schaum umschäumt. Zudem ist auch der Kondensator 22 in den Schutzmantel 38 eingebettet. Auf diese Weise werden sowohl die Litzen 28 als auch der Kondensator vor Beschädigungen durch Reibungen mit dem Griffgehäuse 6 geschützt. Zudem weist der Schutzmantel 38 eine gewisse Steifigkeit auf, die eine komfortable Handhabung des Kabelbaumes 26 bei der Montage oder bei Reparaturen ermöglicht.

Die verwendeten Polyurethan-Schäume bilden hierbei selbst das zum Aufschäumen benötigte Treibmittel durch chemische Reaktion. Darüber hinaus sind auch Herstellungsverfahren denkbar bei denen das Treibmittel separat zugeführt wird, um vorbestimmte Bereiche auch ohne Treibmittel und damit kompakt ausführen zu können. Auf diese Weise könnten beispielsweise Aufnahmen, insbesondere für die Elektronik 18, einstückig mit dem Schutzmantel 38 hergestellt werden.

An dem Schutzmantel 38 sind mehrere Klemmkörper 40 ausgeformt, die an Lagermitteln 42 festlegbar sind, die beispielsweise in Form von Rippen oder Ausnehmungen am Griffgehäuse 6 ausgeformt sind, wie in Fig. 3 dargestellt. Hierdurch kann der Kabelbaum 26 besonders leicht in einer vorbestimmten Position exakt montiert werden.

Wie ferner aus den Fig. 2 und 3 zu entnehmen ist, weist die Verkabelung 14 beziehungsweise der Schutzmantel 38 sowohl an dem Verbindungsstrang 24 als auch zum Netzanschluss 36 hin freiliegende Krümmungen 44 auf. Diese Krümmungen 44 können durch ihre freie Lage auch im eingebauten Zustand gestreckt werden und erlauben somit jeweils eine Längenänderung der Verkabelung 14, ohne dass die Litzen mit einer Zugkraft beaufschlagt werden.

Auf diese Weise kann bei im Betrieb auftretenden Vibrationen eine Relativbewegung des Griffgehäuses 6 gegenüber dem Hauptgehäuse 10 ohne nennenswerte Beanspruchung der Litzen 28 von der Verkabelung 14 kompensiert werden. Ferner ist es auf diese Weise möglich, den Netzanschluss 36 auf eine Aussenseite des Gehäuses 4 zu verlagern. Hierdurch kann besser auf den Netzanschluss 36 zugegriffen werden, beispielsweise um das Netzkabel 20 leichter von diesem entfernen oder an diesem anbringen zu können.

Fig. 4a zeigt einen Querschnitt durch den Verbindungsstrang 24. Wie hieraus zu entnehmen ist, sind dabei mehrere Litzen 28 parallel aneinander liegend in den Schutzmantel 38 eingebettet. Durch den Schutzmantel 38 sind die Litzen 28 einerseits gegen die Anlagerung von Bohrmehl und Feinstaub geschützt. Zudem sind die Litzen 28 durch die jeweilige Einbettung zueinander festgelegt.

Alternativ hierzu ist es auch möglich, die Litzen 28 gemäss der Darstellung in Fig. 4b beabstandet zueinander in dem Schutzmantel 38 einzubetten. Hierdurch sind die Litzen 28 einzeln umhüllt, um die Anlagerung von abrasivem Bohrmehl und Feinstaub zu verhindern. Zudem ist hierdurch jeglicher Kontakt, insbesondere jegliches Aneinanderreiben, zwischen den Litzen 28 ausgeschlossen.

## Patentansprüche

1. Handwerkzeuggerät (2),
mit einem Hauptgehäuse (10), in dem ein Antriebsmotor (12) untergebracht ist, und
einem Griffgehäuse (6), das gegenüber dem Hauptgehäuse (10) in wenigstens einer Raumrichtung (H) begrenzt beweglich gehalten ist und an dem ein Motorschalter (16) vorgesehen ist, der über eine Verkabelung (14) mit dem Antriebsmotor (12) elektrisch verbunden ist, wobei die Verkabelung (14) wenigstens abschnittsweise zwei parallel verlegte Litzen (28) aufweist,
**dadurch gekennzeichnet, dass**
die Litzen (28) in einem aufgeschäumten Schutzmantel (38) zueinander festgelegt sind.

2. Handwerkzeuggerät nach Anspruch 1, **dadurch gekennzeichnet, dass** die parallel verlegten Litzen (28) im Schutzmantel (38) zueinander beabstandet angeordnet sind.

3. Handwerkzeuggerät nach Anspruch 1 oder 2, **dadurch gekennzeichnet, dass** der Schutzmantel (38) mindestens eine streckbare Krümmung (44) aufweist.

4. Handwerkzeuggerät nach einem der Ansprüche 1 bis 3, **dadurch gekennzeichnet, dass** in den Schutzmantel (38) mindestens ein elektrisches Bauelement eingeschäumt ist, das mit der Verkabelung (14) verbunden ist.

5. Handwerkzeuggerät nach einem der Ansprüche 1 bis 4, **dadurch gekennzeichnet, dass** der Schutzmantel (38) Klemmkörper (40) ausbildet, die mit gehäusefesten Lagermitteln (42) zusammen wirken.

6. Handwerkzeuggerät nach einem der Ansprüche 1 bis 5, **dadurch gekennzeichnet, dass** der Schutzmantel (38) aus einem duroplastischem Polyurethan-Schaum gebildet ist.

## Claims

1. A hand-held power tool (2)
having a main housing (10), in which a driving motor (12) is located, and
a handle housing (6), which is attached in such a way as to have limited movement in at least one spatial direction (H) relative to the main housing (10) and on which a motor switch (16) is provided which is electrically connected to the driving motor (12) via cabling (14), in which case at least in some parts the cabling (14) comprises two strands (28) laid parallel to one another,
**characterized in that**
the strands (28) are fixed relative to one another within a foamed protective covering (38).

2. A hand-held power tool according to Claim 1, **characterized in that** the parallel strands (28) are arranged at a distance from one another within the protective covering (38).

3. A hand-held power tool according to Claim 1 or 2, **characterized in that** the protective covering (38) has at least one stretchable curved section (44).

4. A hand-held power tool according to one of Claims 1 to 3, **characterized in that** at least one electrical component connected to the cabling (14) is foamed into the protective covering (38).

5. A hand-held power tool according to one of Claims 1 to 4, **characterized in that** the protective covering (38) forms clamping members (40) which cooperate with retaining means (42) secured to the housing.

6. A hand-held power tool according to one of Claims 1 to 5, **characterized in that** the protective covering (38) is made of a duroplastic polyurethane foam.

## Revendications

1. Appareil portatif (2) comprenant un carter principal (10), dans lequel est logé un moteur d'entraînement (12), et comprenant un carter de préhension (6) qui est monté avec une mobilité limitée dans au moins une direction spatiale (H) par rapport au carter principal (10) et sur lequel est prévu un commutateur de moteur (16) qui est relié électriquement au moteur d'entraînement (12) par l'intermédiaire d'un câblage (14), le câblage (14) comportant au moins par endroits deux torons s'étendant parallèlement (28), **caractérisé en ce que** les torons (28) sont immobilisés l'un par rapport à l'autre dans une gaine protectrice en mousse (38).

2. Appareil portatif selon la revendication 1, **caractérisé en ce que** les torons s'étendant parallèlement (28) sont disposés à distance les uns des autres dans la gaine protectrice (38).

3. Appareil portatif selon la revendication 1 ou 2, **caractérisé en ce que** la gaine protectrice (38) comporte au moins un coude extensible (44).

4. Appareil portatif selon une des revendications 1 à 3, **caractérisé en ce que** dans la mousse de la gaine protectrice (38) est intégré au moins un composant électrique qui est relié au câblage (14).

5. Appareil portatif selon une des revendications 1 à 4, **caractérisé en ce que** la gaine protectrice (38) comporte des corps de serrage (40) qui coopèrent avec des moyens d'appui (42) solidaires du carter.

6. Appareil portatif selon une des revendications 1 à 5, **caractérisé en ce que** la gaine protectrice (38) est formée de mousse polyuréthanne thermodurcissable.
